# EUROPÄISCHE PATENTSCHRIFT

(11) **EP 2 922 039 B1**
(45) Veröffentlichungstag und Bekanntmachung des Hinweises auf die Patenterteilung: **24.02.2021**
(21) Anmeldenummer: 15000735.9
(22) Anmeldetag: 12.03.2015
(51) Int. Cl.: G08B 7/06

(54) **NOTLICHTSYSTEM UND ENTSPRECHENDES VERFAHREN**
EMERGENCY LIGHT SYSTEM AND CORRESPONDING METHOD
SYSTÈME LUMINEUX DE SECOURS ET PROCÉDÉ CORRESPONDANT

(30) Priorität: 21.03.2014 DE 102014004170
(43) Veröffentlichungstag der Anmeldung: 23.09.2015
(73) Patentinhaber: Eaton Safety IP GmbH & Co. KG, 12529 Schönefeld (DE)
(72) Erfinder: Prasuhn, Jürgen, 59494 Soest (DE)
(74) Vertreter: Eaton IP Group EMEA

(56) Entgegenhaltungen:
- DE-A1-102006 014 012
- JP-A- 2008 225 630
- US-A1- 2006 226 970
- US-A1- 2012 242 483

## Beschreibung

Die Erfindung betrifft ein Notlichtsystem in einem Gebäude mit einer Vielzahl von Leuchten, insbesondere Sicherheits- oder Rettungszeichenleuchten, einer Überwachungseinrichtung und/oder einem Batteriesystem oder dergleichen.

Solche Notlichtsysteme sind aus der Praxis bekannt und insbesondere in öffentlich zugänglichen Gebäuden angeordnet. Die entsprechenden Sicherheits- oder Rettungszeichenleuchten weisen ein Piktogramm auf, das eine Fluchtwegrichtung für den Notfall vorgibt. Bei bekannten Sicherheits- oder Rettungszeichenleuchten ist das entsprechende Piktogramm beispielsweise bei Auftreten von Rauch oder dergleichen zum Teil schlecht sichtbar oder ablesbar, so dass eine entsprechende Person innerhalb des Gebäudes gegebenenfalls die Fluchtwegrichtung nicht erkennen kann. Außerdem sind viele der bekannten Sicherheits- oder Rettungszeichenleuchten nicht veränderbar, d. h. sie können nur eine bestimmte Fluchtwegrichtung anzeigen und sind nicht für andere Fluchtwegrichtungen einsetzbar.

Es sind zwar Sicherheits- oder Rettungszeichenleuchten bekannt, die durch Zusatzeinrichtungen beispielsweise in ihrer Fluchtwegleitung variierbar sind. Allerdings gilt auch für solche variierbaren Sicherheits- oder Rettungszeichenleuchten, dass sie beispielsweise bei Auftreten von Rauch oder dergleichen schlecht sichtbar sind. Außerdem sind die entsprechenden Leuchten in der Regel in oberen Bereichen der entsprechenden Räumen an Wänden oder Decken angeordnet, so dass sie nicht direkt in Blickhöhe einer entsprechenden Person oder gar in unteren Bereichen der Räume sichtbar sind.

Dies ist gerade für behinderte Personen von Nachteil, die beispielsweise eine Gehhilfe benutzen oder einen Rollstuhl. Für diese ist die Sichtbarkeit der in oberen Bereichen der Räume angeordneten Leuchten zum großen Teil nicht gegeben.

Im Hinblick auf entsprechende Sicherheits- oder Rettungszeichenleuchten ist weiterhin zu beachten, dass diese entsprechende Produkt- und Beleuchtungsstandards, wie IEC/EN 60598-2-22, EN 1838, ISO 3864, ISO 7010 oder ISO 30061 erfüllen müssen. Es gibt weitere Standards für sicherheitsrelevante Installationen, wie beispielsweise EN 50172, IEC/EN 60364-5-56 oder IEC/EN 60364-718. Auch diese sind beim Aufbau eines entsprechenden Notlichtsystems zu beachten.

JP 2008/2256630 beschreibt ein Evakuierungs-Führungsverfahren oder -System mit Empfangseinrichtung, Übertragungseinrichtung sowie weiteren Vorrichtungen. Allerdings ist ein solches Evakuierungs-Führungsverfahren bzw. -System nicht mit einem Notlichtsystem vergleichbar, welches in einem Gebäude mit einer Vielzahl von Sicherheits- oder Rettungszeichenleuchten ausgebildet ist. Solche Notlichtsysteme zeichnen sich durch eine Reihe von spezifischen Merkmalen aus, wie beispielsweise Umschalten auf Batteriebetrieb, falls eine externe Hauptversorgung des Notlichtsystems ausfällt. Auch in einem solchen Fall müssen die Sendestellen des Notlichtsystems versorgbar sein und eine Übermittlung entsprechender Daten an die Empfangsgeräte muss möglich sein. Bei einem Notlichtsystem ist außerdem eine Mehrzahl von Sendestellen vorgesehen, um mit zumindest immer zwei Sendestellen in einer entsprechenden Kommunikationsverbindung sein zu können.

DE 10 2006 014 012 beschreibt eine Sicherheitseinrichtung zum Abgrenzen einer Notfallzone. Es wird nichts über Sicherheits- oder Rettungszeichenleuchten, ein Batteriesystem oder über den Sicherheits- oder Rettungszeichenleuchten zugeordnete Sendestellen offenbart. Stattdessen wird ein entsprechender Transmitter einer Tür zugeordnet bzw. einem Ende eines Fluchtwegs. Dabei soll es notwendig sein, einem von der Sendestelle abgegebenen Tonsignal zum Auffinden der entsprechenden Tür bzw. dem Ende des Fluchtweges zu folgen.

US 2006/226970 A1 beschreibt ein Evakuierungssystem, bei dem unterschiedliche Daten auf einem sogenannten RFID-Tag gespeichert sind. Erste Daten betreffen Evakuierungsdaten, die durch drahtlose Kommunikation übermittelt werden, während zweite Daten Evaluierungsdaten betreffen, die durch drahtlose Kommunikation empfangen werden. Die drahtlose Kommunikation erfolgt zwischen einem mobilen Gerät und einem Server bzw. dem RFID-Tag, beispielsweise an einer Fluchtweganzeigeleuchte.

Der vorliegenden Erfindung liegt die Aufgabe zugrunde, das vorhandene Notlichtsystem und insbesondere Sicherheits- oder Rettungszeichenleuchten in einfacher Weise an unterschiedliche Fluchtwege anpassen zu können, ohne dass die entsprechenden Leuchten bei Auftreten von Rauch oder dergleichen für eine Fluchtwegleitung ausfallen und die entsprechenden sicherheitsrelevanten Informationen oder Variationen des Fluchtweges weiterhin an die Person zumindest innerhalb des Gebäudes übermittelbar sind.

Diese Aufgabe wird vorrichtungsgemäß durch die Merkmale des Patentanspruchs 1 und verfahrensgemäß durch die Merkmale des Patentanspruchs 15 gelöst.

Erfindungsgemäß weist das Notlichtsystem zusätzlich eine Mehrzahl von Stellen, sogenannte Beacons, zur drahtlosen Kommunikation mit einem Empfangsgerät einer Person innerhalb des Gebäudes insbesondere zur Fluchtwegleitung oder Fluchtwegänderung auf. Die entsprechenden Sendestellen sind insbesondere auch unabhängig von anderen Teilen des Notlichtsystems einsetzbar und übermitteln direkt Informationen an ein entsprechendes Empfangsgerät einer Person. Diese Information ist auch an das Empfangsgerät übermittelbar, wenn eine schlechte Sichtbarkeit der Sicherheits- oder Rettungszeichenleuchten oder auch keine Sichtbarkeit solcher Leuchten gegeben ist. Das Empfangsgerät ist immer in der Nähe der Person angeordnet und wird von dieser in der Regel mitgeführt. Die drahtlose Kommunikation dient insbesondere dazu, der entsprechenden Person auf alternative Weise sicherheitsrelevante Informationen mitzuteilen.

Es sind verschiedene drahtlose Kommunikationsmöglichkeiten bekannt, wie beispielsweise NFC (Near Field Communication), Z-Wave oder auch ZigBee. Bei diesen bekannten Kommunikationsmöglichkeiten ist allerdings oft die Reichweite sehr begrenzt, beispielsweise auf wenige Zentimeter, oder der Energiebedarf ist relativ groß. Daher wird bevorzugt gemäß vorliegender Erfindung jede Sendestelle als sogenannte Bluetooth-Low Energy (BLE)-Einheit ausgebildet sein. Solche BLE-Einheiten weisen nur einen geringen Stromverbrauch und geringe Kosten auf.

Eine entsprechende Kommunikationsmöglichkeit kann in den verschiedensten Empfangsgeräten realisiert werden.

Eine weitere Möglichkeit einer drahtlosen Kommunikation ist die Verwendung von Lichtwellen. Dies bedeutet, dass bspw. die im Notlichtsystem vorhandenen Leuchtmittel, wie insbesondere LEDs, so angesteuert werden, dass diese Lichtimpulse in bestimmter Art und Weise abgeben, die von dem entsprechenden Empfangsgerät als Daten interpretiert werden. Bei solchen LEDs wird in der Regel immer ein LED-Controller verwendet, der die Stromversorgung der LEDs steuert. Dies erfolgt insbesondere, weil die Stromstärke die Helligkeit der LEDs regelt. Schnelle Änderungen des Stroms ergeben schnelle Änderungen des Lichtsignals, wobei in diesen Änderungen die entsprechende Information codiert ist. Eine solche Verwendung des Lichts ist bspw. von der sogenannten "visible light communication" bekannt. Durch die Verwendung des modulierten Lichtsignals sind Übertragungsraten von 1 GBit/s oder auch mehr möglich. Die Verwendung des modulierten Lichtsignals beeinflusst keine anderen Funkstandards und ist uniund/oder bidirektional möglich. Für eine solche optische Kommunikation können bspw. entsprechende Einrichtungen verwendet werden, die bereits bei einem Mobilfunkgerät vorhanden sind, wie eine Kamera. Die Realisation dieser optischen Kommunikation kann auf Seiten des Empfangsgerätes ohne zusätzliche Hardware und bspw. durch ein Update der Betriebssoftware oder ein App erfolgen.

Die entsprechenden Leuchtmittel sind bspw. die in einer Leuchte, insbesondere Sicherheitsoder Rettungszeichenleuchte bereits vorhandenen LEDs. Die Steuerung dieser LEDs zur optischen Kommunikation kann durch zusätzliche Software erfolgen, da die entsprechende Hardware bereits in den Leuchten vorhanden ist. Es besteht selbstverständlich auch die Möglichkeit, dass zusätzliche LEDs im Bereich des Notlichtsystems für diese optische Kommunikation verwendet werden.

Eine entsprechende Entfernung zur Verwendung diese optischen Kommunikation beträgt in der Regel 6 bis 10 m, wobei allerdings eine Abschirmung in der Regel meist relativ einfach erfolgen kann. Insbesondere bei schlechter Sicht innerhalb des Gebäudes durch Rauch oder dergleichen kann die optische Kommunikation ggf. nicht mehr möglich oder nicht mehr sicher sein. Ebenfalls ist denkbar, sowohl eine Kommunikation mittels Licht als auch zusätzlich durch BLE-Einheiten aufzubauen.

Da durch die entsprechende Sendestelle insbesondere sicherheitsrelevante Information an die entsprechende Person übermittelt werden soll, die beispielsweise mit dem Fluchtweg verbunden ist, erweist es sich weiterhin als Vorteil, wenn die Sendestelle einer oder mehreren Sicherheits- oder Rettungszeichenleuchten zugeordnet oder in einer solchen Leuchte angeordnet ist. Die entsprechende Sendestelle ist gerade bei BLE-Einheiten sehr klein und kann einfach nachgerüstet werden. Es ist selbstverständlich auch möglich, dass entsprechende Sendestellen anderen Einheiten des Notlichtsystems zugeordnet oder in diesen angeordnet sind. Außerdem können die Sendestellen verteilt im entsprechenden Gebäude ohne direkte Zuordnung zu Teilen des Notlichtsystems, wie Sicherheits- oder Rettungszeichenleuchten, angeordnet sein.

Es besteht die Möglichkeit, dass eine entsprechende drahtlose Kommunikation jeweils zwischen einer Sendestelle und einem Empfangsgerät aufgebaut ist. Allerdings ist es ebenso denkbar, dass die drahtlose Kommunikation von einer Sendestelle zu einer Mehrzahl von Empfangsgeräten aufgebaut ist oder auch von mehreren Sendestellen zu einem Empfangsgerät.

Die entsprechende Sendestelle übermittelt Informationen an das Empfangsgerät, wobei diese Informationen beispielsweise dazu dienen können, einen Fluchtweg oder ein Fluchtsymbol grafisch auf dem Empfangsgerät darzustellen, eine entsprechende Sprach- oder Textnachricht durch das Empfangsgerät wiederzugeben, ein akustisches Signal oder ein optisches Signal durch das Empfangsgerät auszugeben, oder an das Empfangsgerät eine Notfallnummer zu übermitteln. Weitere Informationen sind ebenfalls möglich.

In diesem Zusammenhang ist es ebenfalls vorstellbar, dass entsprechende Textnachrichten nicht nur in einer festen Sprache, sondern in mehreren Sprachen dargestellt werden. Außerdem sind auch Sprachnachrichten durch das Empfangsgerät aufgrund der von der Sendestelle erhaltenen Informationen möglich, wobei diese ebenfalls in unterschiedlichen Sprachen wiedergebbar sind. Weitere Möglichkeiten zur Signalisierung im Hinblick auf die erhaltenen Informationen können darin gesehen werden, dass beispielsweise das Empfangsgerät vibriert, ein Blinken einer Anzeigeeinrichtung des Empfangsgerätes erfolgt oder dergleichen.

Heutzutage führt nahezu jede Person eine bestimmte Art von Empfangsgerät mit sich, das gegebenenfalls erfindungsgemäß einsetzbar ist. Solche Empfangsgeräte sind beispielsweise ein Mobilfunkgerät, ein Tablet, ein Pager, eine mobile Anzeigeeinrichtung eine intelligente Uhr oder dergleichen. Je nach Möglichkeiten des Empfangsgeräts erfolgt eine entsprechende Darstellung der von der Funkstelle erhaltenen Information.

Weiterhin besteht die Möglichkeit, dass durch die Sendestelle eine Identifizierung und/oder Lokalisierung des Empfangsgerätes erfolgt. Diese entsprechenden Informationen können von der Funkstelle beispielsweise dazu verwendet werden, die Anzahl der innerhalb des Gebäudes vorhandenen Personen festzustellen, entsprechende Informationen an Rettungspersonal zu übermitteln und dergleichen.

Eine Lokalisierung kann beispielsweise auch dann erfolgen, wenn zwei, drei oder mehr Sendestellen mit dem Empfangsgerät in Kommunikationsverbindung sind. Das heißt, durch Triangulation kann beispielsweise die Position des Empfangsgerätes bestimmt werden. Dabei ist außerdem feststellbar, zu welcher Sendestelle das Empfangsgerät am nächsten angeordnet ist, in der Nähe welcher Fluchtmöglichkeit das Empfangsgerät sich befindet und dergleichen.

Dadurch sind spezifische Informationen von der Sendestelle an das Empfangsgerät in Abhängigkeit von der entsprechenden Position übermittelbar. Dies betrifft beispielsweise ein Ersetzen eines durch die Sicherheits- oder Rettungszeichenleuchten vorgegebenen primären Fluchtwegs durch alternative Fluchtwege im Fall von Feuer, Rauch oder anderen gefährlichen Situationen entlang des primären Fluchtweges.

Entsprechend besteht ebenfalls die Möglichkeit, dass die Sendestelle oder auch die Überwachungseinrichtung Informationen über zumindest Anzahl und/oder Position der Empfangsgeräte an eine zentrale oder externe Überwachungseinrichtung und/oder eine Notrufeinrichtung übermittelt. Die Übermittlung solcher Informationen kann direkt von der Sendestelle erfolgen. Ebenfalls ist denkbar, dass die Sendestelle diese Informationen erst an die Überwachungseinrichtung übermittelt und von dieser dann diese Informationen weitergegeben werden.

Um beispielsweise entsprechende gefährliche Situationen durch das Notlichtsystem feststellen zu können, kann dieses weiterhin Rauchmeldeeinrichtungen, Brandmeldeeinrichtungen, Gasmeldeeinrichtungen, Sensoren und dergleichen aufweisen. Entsprechende Signale von diesen Einrichtungen können dazu eingesetzt werden, einen durch die Sicherheits- oder Rettungszeichenleuchten vorgegebenen primären Rettungsweg zu ändern und die entsprechenden Informationen zur Fluchtwegänderung von den Sendestellen direkt an die Empfangsgeräte zu übermitteln.

Es ist ebenfalls denkbar, dass die Dichte der Sendestellen innerhalb des Gebäudes gegebenenfalls zu gering ist, um alle Empfangsgeräte mit entsprechenden Informationen zu versorgen. In diesem Zusammenhang ist es weiterhin als günstig zu betrachten, wenn beispielsweise auch das Empfangsgerät als Sendestelle einsetzbar ist. Das heißt, die von einer Sendestelle des Notlichtsystems erhaltenen Informationen werden durch das entsprechende Empfangsgerät an andere Empfangsgeräte weitergegeben, so dass dieses eine Empfangsgerät quasi als zusätzliche Sendestelle verwendet wird. Dabei ist es denkbar, dass das Empfangsgerät andere Kommunikationsmittel als beispielsweise die oben beschriebene BLE-Kommunikationseinheit oder optische Kommunikation verwendet.

Aus dem Vorangehenden ergibt sich, dass selbst in dem Fall, dass die Sicherheits- oder Rettungszeichenleuchten aufgrund beispielsweise von Rauch schlecht sichtbar sind, durch die Empfangsgeräte jeder Person eine entsprechende Fluchtwegrichtung übermittelbar ist. Dadurch ist das Notlichtsystem sehr flexibel und trotzdem einfach und kostengünstig aufgebaut. Außerdem sind keine zusätzlichen Einrichtungen bei den entsprechenden Sicherheits- oder Rettungszeichenleuchten notwendig, wie beispielsweise zur Anzeige unterschiedlicher Fluchtwegrichtungen.

Um die Kommunikation mit dem entsprechenden Empfangsgerät zu vereinfachen, weist das Notlichtsystem eine App-Abrufeinrichtung zur Installation einer Notlichtsystem-App auf dem Empfangsgerät auf, welche Notlichtsystem-App die entsprechende Kommunikation mit der Sendestelle realisiert. Eine solche "App" ist ein kleines Programm, das auf den mobilen Empfangsgeräten, wie Tablet, Mobilfunkgerät oder dergleichen, einfach zu installieren ist. Durch die Verwendung einer solchen App-Abrufeinrichtung ist sichergestellt, dass eine Person auf ihrem Empfangsgerät eine solche App aufweist, die dann in dem Gebäude über die entsprechenden Sendestellen mit dem Notlichtsystem kommuniziert.

Entsprechende App-Abrufeinrichtungen werden im Bereich von Eingängen des Gebäudes installiert und veranlassen automatisch die Installation der entsprechenden Notlichtsystem-App. Weiterhin besteht die Möglichkeit, dass eine Meldung an den Benutzer des Empfangsgeräts übermittelt wird, bei Betreten des Gebäudes die App herunterzuladen und zu installieren.

Wird die entsprechende Notlichtsystem-App als Standard-App für alle Empfangsgeräte vorgesehen, ist diese naturgemäß auch für unterschiedliche Betriebssysteme vorgesehen.

Es wurde bereits darauf hingewiesen, dass entsprechende Sendestellen einfach und kostengünstig aufgebaut sind, so dass diese schnell und einfach für jede Einheit des Notlichtsystems oder auch beliebiger Stelle innerhalb des Gebäudes nachrüstbar sind.

Um die Sendestellen in einfacher Weise zu initiieren, können entsprechende Informationen zu möglichen Fluchtwegen oder dergleichen in jeder oder an jeder Sendestelle bei Installation und/oder Konfiguration des Notlichtsystems ablegbar oder an jede Sendestelle von der Überwachungseinrichtung übertragbar sein. Das heißt, es können für jede Sendestelle entsprechende Fluchtwegrouten, Fluchtsymbole, Text- und Sprachnachrichten, Grundrisse des entsprechenden Teils des Gebäudes oder dergleichen hinterlegt werden. Es besteht ebenfalls die Möglichkeit, dass unterschiedliche Fluchtwegrouten während des Herstellungsverfahrens der Sendestellen hinterlegt werden und dann bei entsprechender Installation der Sendestelle im Gebäude die jeweils zu verwendenden Fluchtwegrouten wirksam geschaltet werden.

Die Sendestellen sind in der Regel mit der entsprechenden Überwachungseinrichtung verbunden und können je nach Gefahrenfall auch ein- oder ausschaltbar sein. Es besteht ebenfalls die Möglichkeit, dass beispielsweise von der Überwachungseinrichtung jede Sendestelle ansteuerbar ist, um entsprechende Fluchtwegrouten an die Empfänger zu übermitteln. Dazu können in an sich bekannter Weise Kommunikationsbussysteme oder dergleichen zwischen der Überwachungseinrichtung und den Sendestellen bzw. auch den weiteren Einrichtungen des Notlichtsystems vorhanden sein. Über dieses Kommunikationsbussystem erfolgt eine Kommunikation aller angeschlossenen Einheiten untereinander. Ebenfalls vorstellbar ist die Verwendung von spezifischen Steuereingängen einer jeden Leuchte oder auch einer jeden anderen Einheit des Notlichtsystems, so dass je nach Aufschaltung der Steuereingänge andere Fluchtwegrouten abrufbar und weitergebbar sind.

Solche Steuereingänge sind beispielsweise in der EP 1 351 206 A1 beschrieben.

Es wurde bereits darauf hingewiesen, dass die Sendestellen insbesondere bei Ausbildung als BLE-Kommunikationseinheiten wenig Energie verbrauchen, so dass in diesem Fall eine Energieversorgung der Funkstellen beispielsweise mittels Knopfzellenbatterien oder dergleichen durchführbar ist. Allerdings ist auch eine entsprechende Versorgung der Sendestelle direkt aus dem Notlichtsystem möglich.

Neben mobilen Empfangsgeräten, die von einer Person mitgeführt werden, sind erfindungsgemäß auch stationäre Empfangsgeräte möglich, die beispielsweise im Gebäude fest installiert sind. An diese können mittels einer oder mehrerer Sendestellen eine entsprechende Fluchtwegroute oder auch andere sicherheitsrelevanten Informationen übermittelt werden.

Es ist ebenfalls denkbar, dass eine Zwei-Wege-Kommunikation zwischen Empfangsgerät und Sendestelle aufgebaut ist. Dadurch sind ebenfalls entsprechende Informationen von Empfangsgerät an die Sendestelle übermittelbar. In diesem Zusammenhang ist es beispielsweise auch denkbar, dass bei der Kommunikation zwischen Sendestelle und Empfangsgerät das Empfangsgerät eine spezifische Bildschirmdarstellung aufweist, auf der mittels entsprechender Auswahlmöglichkeiten system- oder sicherheitsrelevante Informationen von dem Empfangsgerät an die Sendestelle übermittelbar sind. Dies kann beispielsweise eine Information zum Zustand der Atemluft, zur Anzahl der die Person mit dem Empfangsgerät begleitenden Person oder dergleichen sein. Entsprechende Informationen werden durch einfache Auswahl auf dem Bildschirm des Empfangsgeräts an die Funkstelle übermittelt und von dieser weiter ausgewertet oder an die Überwachungseinrichtung übermittelt. Das Empfangsgerät kann ebenfalls zur Abfrage von Parametern, Leuchtenstatus oder anderen Daten des Notlichtsystems insbesondere von Wartungspersonen einsetzbar sein.

Es ist ebenfalls denkbar, dass bei verschiedenen Sendestellen eine Sendestelle als Master und die anderen Sendestellen als Slaves eingesetzt werden, so dass die anderen Sendestellen von der Master-Sendestelle entsprechend angesteuert werden.

Neben der Installation einer entsprechenden Notlichtsystem-App bei Betreten des Gebäudes ist es weiterhin denkbar, dass ein Empfangsgerät eine das Gebäude betretenden Person bei einer Eintrittsregistriereinrichtung registriert oder die Person bei diesem registriert ist. Das heißt, die Registrierung kann automatisch bei Betreten des Gebäudes erfolgen oder erfordert eine zusätzliche Eingabe der entsprechenden Person.

Verfahrensmäßig kann die Kommunikation zwischen Notlichtsystem und entsprechendem Empfangsgerät einer Person innerhalb des Gebäudes durch eine Anzahl von Schritten erfolgen, wie Überwachen des Gebäudes hinsichtlich Rauch, Feuer oder anderer eine Fluchtwegleitung durch Sicherheits- oder Rettungszeichenleuchten erschwerender Einflüsse, Verbindungsaufnahme zwischen zumindest einer Sendestelle des Notlichtsystems und dem Empfangsgerät, Übermittlung von Daten zur Fluchtwegleitung oder -änderung an das Empfangsgerät, und Darstellung bzw. Wiedergabe der Daten auf dem Empfangsgerät als Fluchtweg, Fluchtsymbol, Sprach- oder Textnachricht, akustisches und/oder optisches Signal oder dergleichen.

Wie bereits oben ausgeführt, kann ein solches Übermitteln der Daten mittels Bluetooth-Low-Energy-Kommunikation oder auch optischer Kommunikation erfolgen.

Weiterhin können insbesondere die Schritte der Verbindungsaufnahme, der Übermittlung von Daten und der Darstellung bzw. Wiedergabe der Daten zwischen Empfangsgeräten durchgeführt werden, wobei eines dieser Empfangsgeräte als Sendestelle hinsichtlich der anderen Empfangsgeräte arbeitet.

Es besteht ebenfalls die Möglichkeit, dass beispielsweise die Übermittlung der Daten nicht nur an ein Empfangsgerät, sondern gleichzeitig eine Mehrzahl von Empfangsgeräten erfolgt, gerade wenn diese in einem bestimmten Bereich innerhalb des Gebäudes angeordnet sind.

Ein entsprechendes Feststellen einer Position oder eine Identifizierung des Empfangsgeräts durch ein oder mehrere Sendestellen kann beispielsweise direkt bei der Verbindungsaufnahme zwischen Sendestellen und Empfangsgerät erfolgen. Allerdings kann insbesondere die Positionsbestimmung auch erst nach Verbindungsaufnahme mit zwei, drei oder mehr Sendestellen erfolgen.

Bei der Darstellung der entsprechenden Daten durch das Empfangsgerät ist es weiterhin als vorteilhaft zu betrachten, wenn diese Darstellung nach dem Zwei- oder Mehr-Sinne-Prinzip erfolgt. Das heißt, es werden verschiedene Sinne der entsprechenden Person angesprochen, wie beispielsweise Tastsinn und Gehörsinn, indem beispielsweise das Empfangsgerät vibriert und eine Sprachnachricht oder ein anderes akustisches Signal abgibt. Es besteht ebenfalls die Möglichkeit, dass gleichzeitig ein optisches und akustisches Signal abgegeben wird. Durch dieses Mehr-Sinne-Prinzip ist eine größere Sicherheit bei der Übermittlung der entsprechenden Daten gegeben.

Hinsichtlich der entsprechenden BLE-Kommunikation ist weiterhin zu beachten, dass diese beim gegenwärtigen Standard in einem spezifischen Band arbeitet mit einer Anzahl von Kanälen, von denen einige Kanäle auch als Signalisierungskanäle reserviert sind. Die entsprechende Kanalbreite kann beispielsweise 1 MHz betragen. Als Modulationsverfahren für BLE-Kommunikation kann GFSK (Gaussian Frequency Shifting) mit Frequenzsprungverfahren (FHSS) verwendet werden. Zur Datensicherheit kann eine entsprechende Verschlüsselung bei der Übermittlung der Daten verwendet werden. Die gemittelte Stromaufnahme einer entsprechenden Sendestelle liegt im Mikro-Ampere-Bereich.

Eine einfache Verwendung der BLE-Kommunikation erfolgt heutzutage nahezu bei jeder Mobilfunkeinrichtung, wie Smartphone oder andere mobile Geräte, siehe Tablets und dergleichen. Die Reichweite der BLE-Kommunikation ist dabei relativ groß und insbesondere innerhalb von Gebäuden vollkommen ausreichend. Insbesondere für behinderte Personen, wie Gehörlose, Sehbehinderte, Gehbehinderte oder dergleichen, ist die zusätzliche Information durch die Sendestellen auch bei ansonsten verwendbaren Sicherheits- oder Rettungszeichenleuchten zur Fluchtwegleitung hilfreich. Das heißt, die Sendestellen können in diesem Zusammenhang nicht nur bei Beeinträchtigung der Fluchtwegleitung durch die üblichen Sicherheits- oder Rettungszeichenleuchten verwendet werden, sondern sind allgemein einsetzbar.

Im Folgenden wir ein vorteilhaftes Ausführungsbeispiel der Erfindung anhand der Zeichnungen beigefügten Figuren näher erläutert.

Es zeigen:
- Fig. 1: eine perspektivische Darstellung eines Gebäudes mit einer Vielzahl von Einheiten eines Notlichtsystems und insbesondere von Sendestellen;
- Fig. 2: einen vergrößerten Ausschnitt aus Fig. 1 insbesondere zur Darstellung von Empfangsgeräten, und
- Fig. 3: eine Prinzipdarstellung eines Ausschnitts aus dem erfindungsgemäßen Notlichtsystem.

Fig. 1 zeigt eine perspektivische Seitenansicht eines Gebäudes 2 mit teilweise dargestellter Innenansicht. In dem Gebäude 2 ist ein Notlichtsystem 1 angeordnet. Dieses weist eine Vielzahl von Leuchten 3 auf, die in Räumen oder Gängen des Gebäudes 2 angeordnet sind. Die Leuchten umfassen beispielsweise eine Anzahl von Sicherheits- oder Rettungszeichenleuchten 4. Diese weisen zum Teil ein Piktogramm zur Darstellung eines Fluchtweges auf. Weiterhin umfasst das Notlichtsystem 1 eine Überwachungseinrichtung 5 sowie ein Zentral-, Gruppen, oder Einzelbatteriesystem 6. Dieses ersetzt bei Ausfall einer externen Spannungsversorgung die von außen zugeführte Wechselspannung durch eine Gleichspannung.

Die Überwachungseinrichtung 5 innerhalb des Gebäudes 2 ist mit einer zentralen oder externen Überwachungseinrichtung 16 verbunden. Diese kann mit der Überwachungseinrichtung 5 mehrere Gebäude 2 oder auch mit mehreren Überwachungseinrichtungen 5 in einem Gebäude 2 verbunden sein.

Ein solches Notlichtsystem ist aus der Praxis bekannt und erfüllt entsprechende Anforderungen gemäß vorgegebener Standards wie IEC/EN 60598-2-22, EN 1838, ISO 3864, ISO 7010, ISO 30061 oder auch EN 50172, IEC/EN 60364-5-56 und IEC/EN 60364-718.

Erfindungsgemäß sind eine Reihe von Sendestellen 7 zumindest innerhalb des Gebäudes als Teil des Notlichtsystems 1 angeordnet. Eine Anordnung außerhalb des Gebäudes ist ebenso denkbar, insbesondere im Bereich von Rettungswegen mit Sicherheits- und Rettungszeichenleuchten, die zu einem Sammelpunkt außerhalb des Gebäudes führen. Solche Sendestellen 7 sind beispielsweise den Leuchten 3 bzw. insbesondere in Sicherheits- oder Rettungszeichenleuchten 4 zugeordnet. Es ist ebenfalls möglich, dass solche Sendestellen 7 an anderer Stelle und ohne direkte Zuordnung zu einer Leuchte innerhalb des Gebäudes 2 angeordnet sind.

Die verschiedenen Sendestellen 7 bilden sogenannte Beacons und bilden insbesondere Bluetooth-Low-Energy-Beacons auch BLE-Beacons genannt. Die entsprechende Funkeinheit einer solchen Sendestelle ist relativ klein und wird beispielsweise durch eine Knopfzellenbatterie oder dergleichen versorgt. Dabei ist die Funkeinheit im Wesentlichen nicht größer als die Knopfzellenbatterie. Eine Versorgung direkt aus dem Notlichtsystem oder von einer Leuchte her ist auch möglich.

Eine entsprechende Sendestelle als Funkeinheit oder BLE-Einheit kann außen an einer entsprechenden Leuchte oder auch innerhalb dieser angeordnet sein. Die entsprechende Funkreichweite einer solchen Einheit beträgt in der Regel 10 m oder mehr und kann bis zu 50 m oder mehr Metern betragen. Die Anordnung der entsprechenden Funkstellen erfolgt in der Weise, dass entsprechende Empfangsgeräte an beliebiger Stelle innerhalb des Gebäudes zumindest immer im Empfangsbereich einer Sendestelle sind. Ein solches Empfangsgerät 8 ist im untersten Stockwert nach Fig. 1 dargestellt. Dies ist ein mobiles Empfangsgerät, das von einer Person innerhalb des Gebäudes 2 mitgeführt wird. Ein Beispiel für ein solches Empfangsgerät ist ein Mobilfunkgerät, wie beispielsweise ein Smartphone oder dergleichen, ein Tablet, ein Pager oder dergleichen.

Weitere Einrichtungen des Notlichtsystems innerhalb des Gebäudes 2 sind beispielsweise ein Rauchmeldeeinrichtung 9, eine Brandmeldeeinrichtung 10 oder auch unterschiedliche Sensoren 11.

Damit das Empfangsgerät 8 innerhalb des Gebäudes mit den Sendestellen 7 kommunizieren kann, muss es eine entsprechende Software in Form beispielsweise einer App installiert haben.

Eine solche App kann herstellermäßig auf dem Empfangsgerät 8 vorgesehen sein. Erfindungsgemäß wird eine solche App bei Betreten des Gebäudes 2 von einer App-Abrufeinrichtung 12 auf das Empfangsgerät übertragen und dann auf diesem installiert.

Das entsprechende Abrufen der App kann automatisch erfolgen oder auch durch manuelle Eingabe des Benutzers des Empfangsgeräts.

Die entsprechende App-Abrufeinrichtung kann nicht nur die App auf das Empfangsgerät übertragen, sondern kann auch eine Registrierung des Empfangsgeräts vornehmen. Eine solche Registrierung kann wiederum automatisch oder durch zusätzliche Eingabe des Benutzers erfolgen.

Weiterhin sind eine Anzahl von Entnahmeeinrichtung 13 des Notlichtsystems 1 in Fig. 1 dargestellt. Eine solche Entnahmeeinrichtung 13 ist von einer Person innerhalb des Gebäudes 2 zu öffnen und enthält ein entnehmbares Empfangsgerät 8. Dieses kann relativ einfach aufgebaut sein, um die entsprechenden, von der jeweiligen Sendestelle 7 erhaltenen Daten darzustellen. Dies kann grafisch, akustisch, optisch, oder auch in anderer Weise beispielsweise durch Vibration des Empfangsgerätes erfolgen. Die Darstellung auf dem Empfangsgerät dient in diesem Zusammenhang z. B. zur Fluchtweganzeige, falls beispielsweise die vorhandenen Sicherheits- oder Rettungszeichenleuchten 4 durch Feuer, Rauch oder dergleichen, schlecht oder nicht sichtbar sind. Außerdem kann die Darstellung für Personen erfolgen, die gewisse Beeinträchtigungen aufweisen, wie eine Sehschwäche, Blindheit, Gehörlosigkeit, eine Gehbehinderung oder dergleichen. Die üblichen Sicherheits- oder Rettungszeichenleuchten 4 sind allgemein in einem oberen Bereich entsprechender Räume oder Gänge des Gebäudes 2 angeordnet. Dadurch sind diese gegebenenfalls für beeinträchtigte Personen schlecht oder nicht sichtbar, wobei dies ebenfalls für nicht beeinträchtigte Personen gilt, wenn beispielsweise Rauch in den entsprechenden Räumen oder Gängen vorhanden ist.

Von der Sendestelle 7 werden in diesem Zusammenhang Informationen an das Empfangsgerät 8 übermittelt, die beispielsweise einem Grundriss des entsprechenden Stockwerks entsprechen, die eine Darstellung eines Fluchtweges repräsentieren, die ein Fluchtsymbol darstellen, oder einem optischen, akustischen oder anderen sensorischen Signal entsprechen.

Dieses kann einerseits die durch die Sicherheits- oder Rettungszeichenleuchten 4 vorgegebene Fluchtwegrichtung ergänzen oder diese gegebenenfalls ersetzen, um beispielsweise einen anderen Fluchtweg anzugeben.

In Fig. 1 ist neben den mobilen Empfangsgeräten 8 ein stationäres Empfangsgerät 14 dargestellt. Dies hat beispielsweise die Form eines Computers mit einem Bildschirm. Auf dem Bildschirm erfolgt eine entsprechende Darstellung der von der Sendestelle 7 erhaltenen Information. In diesem Fall ist vergrößert ein Grundriss des entsprechenden Stockwerks sichtbar.

Wie bereits oben ausgeführt, sind die entsprechenden Sendestellen als Bluetooth-Low-Energy-Kommunikationseinheiten 15 ausgebildet. Diese spezielle Art der Kommunikation weist eine ausreichende Reichweite auf, ist einfach und preiswert zu installieren und ist auf nahezu jedem mobilen Empfangsgerät installiert, wie Smartphone oder Tablet. Ebenfalls möglich ist eine optische Kommunikation, bei der bspw. als "visible light communication" die Lichtabgabe von LEDs moduliert wird, um Informationen zu übermitteln. Zur Modulation kann ein entsprechender LED-Controller eingesetzt werden. Für eine solche optische Kommunikation braucht bspw. das Empfangsgerät nur eine Kamera oder dergleichen. Die optische Kommunikation stört in diesem Zusammenhang keinen anderen Funkstandard und kann anstelle einer Bluetooth-Low-Energy-Kommunikation oder auch zusammen mit dieser eingesetzt werden. In beiden Fällen ist auf jeden Fall jeweils eine uni- und/oder bidirektionale Kommunikation möglich.

Im Zusammenhang mit der App-Abrufeinrichtung 12 wurde bereits ausgeführt, dass diese auch eine Registrierung eines entsprechenden Empfangsgeräts 8 bei Betreten des Gebäudes 2 durch den Eingang 24 durchführen kann. Ebenfalls möglich ist die Anordnung einer separaten Eintrittsregistriereinrichtung 17, die ebenfalls als BLE-Kommunikationseinheit oder zur optischen Kommunikation ausgebildet ist. Diese ist direkt benachbart zum Eingang 24 angeordnet.

In Fig. 2 ist ein Ausschnitt aus Figur 1 dargestellt, der einen Teil eines Innenraums des Gebäudes 2 sowie zwei mit entsprechenden Sendestellen 7 innerhalb des Innenraums in Kontakt stehende Empfangsgeräte 8 zeigt. Die entsprechenden Sendestellen 7 sind als BLE-Kommunikationseinheiten 15 ausgebildet, die bspw. in entsprechenden Rettungszeichenleuchten 4 integriert sind. Über ein entsprechendes App auf dem Empfangsgerät 8 kann die Verbindung zu diesen BLE-Kommunikationseinheiten 15 hergestellt werden. Von diesen Kommunikationseinheiten werden dann entsprechende Informationen an das mobile Empfangsgerät 8 übermittelt. Diese zeigen bspw. auf einem entsprechenden Bildschirm 18 einen Grundriss des entsprechenden Gebäudeteils an, in dem die Person mit dem mobilen Empfangsgerät gerade ist.

Andere Informationen können ebenfalls durch das mobile Empfangsgerät 8 dargestellt werden, wie bspw. Textsignale, Sprachsignale, akustische oder optische Signale, Vibrationen und dergleichen. Alle diese verschiedenen Darstellungen der von der Kommunikationseinheit 15 erhaltenen Informationen dienen dazu, die entsprechende Person entweder zusätzlich zu den Anzeigen der Sicherheits- oder Rettungszeichenleuchten als auch alternativ zu diesen auf eine bestimmte Gefahrensituation oder dergleichen hinzuweisen. Bspw. kann auf dem Bildschirm 18 des mobilen Empfangsgeräts ein bestimmter Fluchtweg angezeigt werden, falls bspw. die Sicherheits- und Rettungszeichenleuchten 4 durch Rauch oder Feuer nicht gut sichtbar sind. Außerdem können über das mobile Empfangsgerät zusätzlich zu diesen Leuchten Informationen übermittelt werden, die bspw. körperlich beeinträchtigten Personen zusätzliche Informationen übermitteln. Dies gilt bspw. für Personen mit Sehschwäche, Hörschwäche, körperlicher Behinderung oder dergleichen. D.h., in diesem Fall besteht die Möglichkeit, zwei oder mehr Sinne der entsprechenden Person anzusprechen, wobei dies auch zusätzlich zu bereits übermittelten Informationen durch die Sicherheits- oder Rettungszeichenleuchten erfolgen kann.

Es wurde bereits darauf hingewiesen, dass durch die entsprechenden Sendestellen nicht nur eine Einweg-Kommunikation in Richtung zu den Empfangsgeräten 8 erfolgen kann, sondern dass auch eine Zwei-Wege-Kommunikation erfolgen kann. Dies bedeutet, dass bspw. der Weg der Person mit dem entsprechenden Empfangsgerät durch das Gebäude verfolgt werden kann und jeweils die entsprechende Position durch eine Sendestelle oder auch zwei oder mehr Sendestellen 7 relativ genau ermittelt werden kann. Außerdem kann eine entsprechende Registrierung vom Empfangsgerät 8 in Richtung der jeweiligen Sendestelle 7 erfolgen. Es besteht ebenfalls die Möglichkeit, dass spezifische Anfragen von dem Empfangsgerät 8 an die Sendestelle 7 übermittelt werden, wie bspw. Informationen zum Aufwenden eines bestimmten Raums in dem Gebäude, einer bestimmten Person innerhalb des Gebäudes und dergleichen.

Die BLE-Kommunikationseinheit ist relativ klein ausgebildet und in der Regel durch eine entsprechende Batterie versorgt, die bspw. eine Knopfzellenbatterie sein kann. Die Größe der Kommunikationseinheit ist dabei vergleichbar zur Größe der Knopfzelle oder sogar geringer.

Die Kommunikationseinheit kann eine Verbindung zum Empfangsgerät innerhalb einer Reichweite von mindestens 10 m und bis zu 50 m oder mehr Metern herstellen. D.h., es ist in der Regel ausreichend, wenn Sendestellen bspw. entsprechend zu ihrer jeweiligen Reichweite beabstandet voneinander im Gebäude angeordnet sind.

Figur 3 zeigt einen prinzipiellen Aufbau eines erfindungsgemäßen Notlichtsystems 1. Diese weist bspw. eine Überwachungseinrichtung 5 auf, die über entsprechende Leitungen und Eingänge sowohl mit einer allgemeinen Stromversorgung 19 als auch einer Sicherheitsstromversorgung 20 in Form bspw. eines Zentral- oder Gruppenbatteriesystems 6, s. Figur 1, verbunden ist. Über die allgemeine Stromversorgung 19 erfolgt die Zufuhr der Netzspannung von 220 V. Falls diese externe und allgemeine Netzspannung ausfällt, erfolgt ein Umschalten auf die Sicherheitsstromversorgung 20. D.h., dass entsprechende Notlichtsystem ist immer einsatzbereit, und nicht von einer externen Stromversorgung abhängig. Gleichzeitig kann die externe Stromversorgung dazu verwendet werden, die entsprechende Sicherheitsstromversorgung 20 mit entsprechenden Batterien oder dergleichen mit ausreichender Ladespannung zu versorgen. Alternativ zu einer Sicherheitsstromversorgung mit Zentral- oder Gruppenbatterie könnte auch ein Einzelbatteriesystem zum Einsatz kommen.

Die Überwachungseinrichtung 5 kann für ein gesamtes Gebäude vorgesehen sein oder auch je nach Größe des Gebäudes können mehrere dieser Überwachungseinrichtungen 5 vorhanden sein. Außerdem kann jede der Überwachungseinrichtungen 5 mit einer zentralen oder externen Überwachungseinrichtung 16, s. Figur 1, verbunden sein.

Auf einer Ausgangsseite der Überwachungseinrichtung 5 ist eine Spannungs-/Datenversorgungseinrichtung 21 angeordnet, die über entsprechende Verbindungsleitungen 25 eine Vielzahl von bspw. parallel verschalteten Leuchten sowie weiter Einrichtungen des Notlichtsystems versorgt. Solche weiteren Einrichtungen sind bspw. in Figur 1 dargestellt, s. Rauchmeldereinrichtung 9, Brandmeldeeinrichtung 10, Sensoren 11, App-Abrufeinrichtung 12 und dergleichen. Über die Leitungen 25 kann nur die Spannungsversorgung entsprechender Einheiten erfolgen, wobei in diesem Zusammenhang dann zusätzliche Datenleitungen auch in Form einer Datenbusleitung zur Kommunikation mit den verschiedenen Einheiten vorgesehen sein können. Es besteht ebenfalls die Möglichkeit, dass die Leitungen 25 sowohl zur Übermittlung einer entsprechenden Spannung als auch von Informationen verwendet werden.

In Figur 3 sind eine Reihe von Leuchten 3 dargestellt, die bei dem dargestellten Ausführungsbeispiel je nach verwendetem Leuchtmittel bspw. einen LED-Wandler oder -Controller, ein Vorschaltgerät oder dergleichen aufweisen, s. Bezugszeichen 23. Diese dienen zur entsprechenden Versorgung des Leuchtmittels, wie LED, Leuchtstoffröhre, oder dergleichen.

Weiterhin kann jede der Leuchten 3 eine leuchteneigene Überwachungseinrichtung 22 aufweisen. Diese dient bspw. auch zur Integration einer entsprechenden BLE-Kommunikationseinheit 15, s. nochmals Figur 1, die in der Leuchte 3 angeordnet sein kann oder zumindest dieser zugeordnet ist. Je nach Reichweite der entsprechenden Kommunikationseinheit ist es ausreichend, wenn bspw. bei jeder zweiten, dritten, vierten oder weiteren Leuchte eine entsprechende Kommunikationseinheit angeordnet oder dieser Leuchte zugeordnet ist.

Es besteht weiterhin die Möglichkeit, dass die verschiedenen Kommunikationseinheiten in Form einer Master-Slave-Anordnung eine hierarchische Verwaltung der Kommunikation ermöglichen. D.h., dass bspw. eine der Sendestellen bzw. Kommunikationseinheiten als Master fungiert, während via benachbarter Sendestellen/Kommunikationseinheiten Slaves sind. D.h., der Master kann mit jedem Slave kommunizieren, um bspw. Informationen weiterzugeben oder ein Empfangsgerät Mithilfe der Slaves innerhalb des Gebäudes zu verfolgen. Außerdem kann der Master über seine Slaves auch eine Positionierung des Empfangsgeräts veranlassen, bspw. über Triangulation oder dergleichen.

Der Master kann ebenfalls die Datenübertragung der Slaves hinsichtlich der entsprechenden Empfangsgeräte überwachen und steuern.

Weiterhin besteht die Möglichkeit, s. auch Figur 2, dass in jedem Empfangsgerät nicht nur die Möglichkeit zur Kommunikation mit einer Sendestelle bzw. Kommunkationseinheit 7, 15 gegeben ist, sondern auch ein Empfangsgerät 8 als Sendestelle 7 mit entsprechender BLE-Kommunikationseinheit 15 versehen ist. D.h., in diesem Fall könnte auch ein Empfangsgerät 8 an weitere Empfangsgeräte die entsprechenden Informationen übermitteln, die dieses spezifische Empfangsgerät bspw. von einer Sendestelle 7 innerhalb des Gebäudes erhält. Dadurch könnte auch bei einer geringeren Anzahl von Sendestellen 7 innerhalb des Gebäudes eine ausreichende Abdeckung durch entsprechende Empfangsgeräte 8 über das gesamte Gebäude erreicht werden. Dies gilt ebenfalls für ggf. innerhalb des Gebäudes angeordnete, stationäre Empfangsgeräte, s. Bezugszeichen 14 in Figur 1. Auch dieses kann als weiter Sendestelle eingesetzt werden.

Die vorangehenden Ausführungen gelten analog bei der beschriebenen optischen Kommunikation.

Es sei nochmals darauf hingewiesen, dass entsprechende Sendestellen nicht nur bspw. in Sicherheits- oder Rettungszeichenleuchten angeordnet oder diesen zugeordnet sein können. Entsprechende Sendestellen können ebenfalls unabhängig von weiteren Einrichtungen des Notlichtsystems innerhalb des Gebäudes angeordnet sein und bspw. auch in Schaltern, Steckdosen oder dergleichen aufgrund ihrer geringen Größe integriert sein. Entsprechende Sendestellen sind einfach aufgebaut und relativ kostengünstig, sodass sie in großer Zahl innerhalb eines Gebäudes angeordnet werden können. Sie erhöhen die Wirksamkeit des Notlichtsystems, indem bspw. zusätzlich zu Informationen, die bereits durch Sicherheits- oder Rettungszeichenleuchten übermittelt werden können, weitere Informationen insbesondere hinsichtlich von Zwei-, Drei-, oder Mehr- Sinninformationen übermittelt werden können. Außerdem können die entsprechenden Sendestellen bei Ausfall oder nicht Verwendbarkeit von Rettungszeichenleuchten oder dergleichen diese ersetzen, indem sie bspw. eine Rettungswegleitung ermöglichen. Dazu werden entsprechende Informationen an Empfangsgeräte übermittelt. Auf diesen werden dann diese Informationen grafisch oder in anderer Weise dargestellt oder von diesen auch optisch, akustisch oder durch Vibration wiedergegeben.

## Patentansprüche

1. Notlichtsystem (1) in einem Gebäude (2) mit zumindest einer Vielzahl von Sicherheits- und Rettungszeichenleuchten (4), einer Überwachungseinrichtung (5), und einem Batteriesystem (6), wobei das Notlichtsystem (1) eine Mehrzahl von Sendestellen (7), sogenannte Beacons, zur drahtlosen Kommunikation mit zumindest einem Empfangsgerät (8) einer Person zumindest innerhalb des Gebäudes (2) zumindest zur Fluchtwegleitung oder Fluchtwegänderung aufweist, wobei jede Sendestelle (7) wenigstens einer Sicherheits- oder Rettungszeichenleuchte (4) zugeordnet oder in einer solchen Leuchte (4) angeordnet ist und von jeder Sendestelle (7) an das Empfangsgerät (8) Informationen zur grafischen Darstellung eines Fluchtweges, eines Fluchtsymbols, eine Sprach- oder Textnachricht, ein akustisches oder optisches Signal, eine Notfallnummer übermittelt wird, wobei das Empfangsgerät (8) identifizierbar oder lokalisierbar ist, wobei das Empfangsgerät (8) bei Betreten des Gebäudes (2) registriert wird und die Sendestelle (7) oder die Überwachungseinrichtung (5) Informationen über zumindest Anzahl und Positionen der Empfangsgeräte (8) an eine zentrale oder externe Überwachungseinrichtung oder Notrufeinrichtung übermittelt und wenigstens zwei Sendestellen (7) mit einem Empfangsgerät (8) in Kommunikationsverbindung sind, wobei das Empfangsgerät (8) ein von der Person mitgeführtes eigenes mobiles Empfangsgerät ist und die Kommunikation mit jeder Sendestelle mittels einer entsprechenden, auf dem mobilen Empfangsgerät installierten Software durchführbar ist, wobei das Notlichtsystem (1) eine App-Abrufeinrichtung (12) zur Installation einer Notlichtsystem-App als einer solchen Software auf dem Empfangsgerät (8) zur Kommunikation mit der Sendestelle (7) aufweist, wobei vorzugsweise die Notlichtsystem-App als Standard-App für Empfangsgeräte (8) mit unterschiedlichen Betriebssystemen ausgebildet ist.

2. Notlichtsystem nach Anspruch 1, **dadurch gekennzeichnet, dass** die Sendestelle (7) als sogenannte Bluetooth-Low Energy-Kommunikationseinheit (15) oder als optische Kommunikationseinheit ausgebildet ist.

3. Notlichtsystem nach Anspruch 1 oder 2, **dadurch gekennzeichnet, dass** die optische Kommunikationseinheit eine oder mehrere LEDs aufweist, die durch einen zugehörigen LED-Controller ansteuerbar sind.

4. Notlichtsystem nach einem der vorangehenden Ansprüche, **dadurch gekennzeichnet, dass** das Empfangsgerät (8), ein Tablet, ein Mobilfunkgerät, ein Pager, ein mobiles Anzeigegerät oder dergleichen ist

5. Notlichtsystem nach einem der vorangehenden Ansprüche, **dadurch gekennzeichnet, dass** das Notlichtsystem (1) weiterhin zumindest eine Rauchmeldeeinrichtung (9), eine Brandmeldeeinrichtung (10), eine Gasmeldeeinrichtung, einen Sensor (11) oder dergleichen aufweist.

6. Notlichtsystem nach einem der vorangehenden Ansprüche, **dadurch gekennzeichnet, dass** das Empfangsgerät (8) als Sendestelle (7) einsetzbar ist.

7. Notlichtsystem nach einem der vorangehenden Ansprüche, **dadurch gekennzeichnet, dass** die Sendestelle (7) für jede Einheit des Notlichtsystems (1) oder an beliebiger Stelle innerhalb des Gebäudes (2) nachrüstbar ist.

8. Notlichtsystem nach einem der vorangehenden Ansprüche, **dadurch gekennzeichnet, dass** Informationen zu möglichen Fluchtwegen in jeder oder an jede Sendestelle bei Installation und/oder bei Konfiguration des Notlichtsystems (1) in jeder Sendestelle (7) ablegbar bzw. übermittelbar sind oder an diese von insbesondere der Überwachungseinrichtung (5) übertragbar sind.

9. Notlichtsystem nach einem der vorangehenden Ansprüche, **dadurch gekennzeichnet, dass** die Sendestelle (7) ein- und ausschaltbar ist und/oder die Sendestelle (7) eine Kommunikationsreichweite von bis zu 10 m, bevorzugt von bis zu 30 m und insbesondere bevorzugt von bis zu 50 m aufweist.

10. Notlichtsystem nach einem der vorangehenden Ansprüche, **dadurch gekennzeichnet, dass** eine Energieversorgung der Sendestelle (7) mittels Knopfzellenbatterie oder dergleichen durchführbar ist.

11. Notlichtsystem nach einem der vorangehenden Ansprüche, **dadurch gekennzeichnet, dass** eine Zwei-Wege-Kommunikation zwischen Empfangsgerät (8) und Sendestelle (7) aufgebaut ist.

12. Notlichtsystem nach einem der vorangehenden Ansprüche, **dadurch gekennzeichnet, dass** von der Sendestelle (7) Steuerungsdaten, Leuchtenstatus, Schaltbefehle, Sensorwerte oder dergleichen übermittelbar und abrufbar sind.

13. Notlichtsystem nach einem der vorangehenden Ansprüche, **dadurch gekennzeichnet, dass** die Sendestelle (7) als Master oder Slave im Hinblick auf andere Sendestellen (7) einsetzbar ist.

14. Notlichtsystem nach einem der vorangehenden Ansprüche, **dadurch gekennzeichnet, dass** ein Empfangsgerät (8) eine ein Gebäude (2) betretende Person bei einer Eintrittsregistriereinrichtung (17) registrierbar oder zu registrieren ist.

15. Verfahren zur Kommunikation zwischen einem Notlichtsystem (1) in einem Gebäude (2) mit einer Vielzahl von Sicherheits- oder Rettungszeichenleuchten (4), einer Überwachungseinrichtung (5) und einem Batteriesystem (6) und zumindest einem Empfangsgerät (8) einer Person zumindest innerhalb des Gebäudes (2), mit den folgenden Schritten:
i) Überwachen des Gebäudes (2) hinsichtlich Rauch, Feuer oder anderer eine Fluchtwegleitung durch Sicherheits- und/oder Rettungszeichenleuchten erschwerender Einflüsse;
ii) Verbindungsaufnahme zwischen zumindest einer Sendestelle (7) des Notlichtsystems (1) und dem Empfangsgerät (8), wobei jede Sendestelle (7) einer oder mehreren Sicherheits- oder Rettungszeichenleuchten (4) zugeordnet oder in einer solchen Leuchte (4) angeordnet ist;
iii) Übermittlung zumindest von Daten zur Fluchtwegleitung und -änderung Informationen zur grafischen Darstellung eines Fluchtweges oder eines Fluchtsymbols, eine Sprach- oder Textnachricht, ein akustisches oder optisches Signal, eine Notfallnummer an das Empfangsgerät (8), vorzugsweise an eine Mehrzahl von Empfangsgeräten (8) von der Sendestelle (7), und
iv) Darstellung bzw. Wiedergabe der Daten auf dem Empfangsgerät (8) zumindest als Fluchtweg, Fluchtwegsymbol, Sprach- oder Textbenachrichtigung, akustisches, oder optisches Signal, wobei das Empfangsgerät (8) bei Betreten des Gebäudes (2) registriert wird und die Sendestelle (7) oder die Überwachungseinrichtung (5) Informationen über zumindest Anzahl und/oder Positionen der Empfangsgeräte (8) an eine zentrale oder externe Überwachungseinrichtung und/oder Notrufeinrichtung übermittelt und zwei, drei oder mehr Sendestellen (7) mit dem Empfangsgerät (8) in Kommunikationsverbindung sind, wobei das Empfangsgerät (8) ein von der Person mitgeführtes eigenes mobiles Empfangsgerät ist, und Durchführen der Kommunikation mit jeder Sendestelle (7) mittels einer entsprechenden, auf dem mobilen Empfangsgerät installierten Software, wobei die Software eine Notlichtsystem-App zur Kommunikation zwischen Sendestelle (7) und Empfangsgerät (8) aufweist und bei Betreten des Gebäudes (2) heruntergeladen wird.

16. Verfahren nach Anspruch 15, **gekennzeichnet durch** Ubermitteln der Daten mittels Bluetooth-Low Energy-Kommunikation und/oder optischer Kommunikation.

17. Verfahren nach Anspruch 15 oder 16, **gekennzeichnet durch** Durchführen der Schritte ii), iii) und iv) zwischen Empfangsgeräten (8), wobei ein Empfangsgerät als Sendestelle (7) arbeitet.

18. Verfahren nach einem der vorangehenden Ansprüche 15 bis 17, **gekennzeichnet durch** Feststellen einer Position und/oder Identifizierung des Empfangsgerätes (8) durch eine oder mehrere Sendestellen (7) zumindest im Schritt ii).

19. Verfahren nach einem der vorangehenden Ansprüche 15 bis 18, **gekennzeichnet durch** Darstellung der Daten im Schritt iv) nach dem Zwei- oder Mehr-Sinne-Prinzip.

## Claims

1. Emergency lighting system (1) in a building (2) having at least a plurality of safety and escape sign luminaires (4), a monitoring apparatus (5), and a battery system (6), wherein the emergency lighting system (1) has a plurality of transmitting stations (7), so-called beacons, for wireless communication with at least one receiving device (8) of a person at least within the building (2), at least for escape route guidance or escape route modification, wherein each transmitting station (7) is assigned to at least one safety or escape sign luminaire (4) or is arranged in such a luminaire (4) and each transmitting station (7) transmits to the receiving device (8) information relating to the graphical representation of an escape route, an escape symbol, a voice or text message, an acoustic or optical signal, an emergency number, wherein the receiving device (8) can be identified or located, wherein the receiving device (8) is registered when the building (2) is entered and the transmitting station (7) or the monitoring apparatus (5) transmits information about at least the number and locations of the receiving devices (8) to a central or external monitoring apparatus or emergency call apparatus and at least two transmitting stations (7) are in communication with a receiving device (8), wherein the receiving device (8) is a personal mobile receiving device carried by the person and the communication with each transmitting station can be carried out by means of an appropriate software program installed on the mobile receiving device, wherein the emergency lighting system (1) has an app retrieval apparatus (12) for installing an emergency lighting system app as such a software program on the receiving device (8) for communication with the transmitting station (7), wherein the emergency lighting system app is preferably designed as a standard app for receiving devices (8) with different operating systems.

2. Emergency lighting system according to claim 1, **characterised in that** the transmitting station (7) is designed as a so-called Bluetooth low-energy communication unit (15) or as an optical communication unit.

3. Emergency lighting system according to claim 1 or 2, **characterised in that** the optical communication unit has one or more LEDs which can be controlled by an associated LED controller.

4. Emergency lighting system according to any of the preceding claims, **characterised in that the** receiving device (8) is a tablet, a mobile phone, a pager, a mobile display device or the like.

5. Emergency lighting system according to any of the preceding claims, **characterised in that** the emergency lighting system (1) further has at least a smoke alarm apparatus (9), a fire alarm apparatus (10), a gas alarm apparatus, a sensor (11) or the like.

6. Emergency lighting system according to any of the preceding claims, **characterised in that** the receiving device (8) can be used as a transmitting station (7).

7. Emergency lighting system according to any of the preceding claims, **characterised in that** the transmitting station (7) can be retrofitted for each unit of the emergency lighting system (1) or at any point within the building (2).

8. Emergency lighting system according to any of the preceding claims, **characterised in that** information relating to possible escape routes can be stored in each or at each transmitting station or can be transmitted thereto when the emergency lighting system (1) is installed and/or configured in each transmitting station (7) or said information can be transferred thereto, in particular from the monitoring apparatus (5).

9. Emergency lighting system according to any of the preceding claims, **characterised in that** the transmitting station (7) can be switched on and off and/or the transmitting station (7) has a communication range of up to 10 m, preferably of up to 30 m and particularly preferably of up to 50 m.

10. Emergency lighting system according to any of the preceding claims, **characterised in that** an energy supply to the transmitting station (7) can be carried out by means of a button cell battery or the like.

11. Emergency lighting system according to any of the preceding claims, **characterised in that** a two-way communication is established between the receiving device (8) and the transmitting station (7).

12. Emergency lighting system according to any of the preceding claims, **characterised in that** control data, luminaire status, switching commands, sensor values or the like can be transmitted and retrieved from the transmitting station (7).

13. Emergency lighting system according to any of the preceding claims, **characterised in that** the transmitting station (7) can be used as a master or slave with respect to other transmitting stations (7).

14. Emergency lighting system according to any of the preceding claims, **characterised in that** a receiving device (8) of a person entering a building (2) can or is to be registered with an entry registration apparatus (17).

15. Method for communication between an emergency lighting system (1) in a building (2) having a plurality of safety or escape sign luminaires (4), a monitoring apparatus (5) and a battery system (6) and at least one receiving device (8) of a person at least within the building (2), having the following steps:
i) monitoring the building (2) for smoke, fire or other factors that impede escape route guidance by safety and/or escape sign luminaires;
ii) establishing a connection between at least one transmitting station (7) of the emergency lighting system (1) and the receiving device (8), wherein each transmitting station (7) is assigned to one or more safety or escape sign luminaires (4) or is arranged in such a luminaire (4);
iii) transmission of at least data relating to escape route guidance and modification, information relating to the graphical representation of an escape route or an escape symbol, a voice or text message, an acoustic or optical signal, an emergency number to the receiving device (8), preferably to a plurality of receiving devices (8), from the transmitting station (7), and
iv) representation or reproduction of the data on the receiving device (8) at least as an escape route, escape route symbol, voice or text notification, acoustic or optical signal, wherein the receiving device (8) is registered when the building (2) is entered and the transmitting station (7) or the monitoring apparatus (5) transmits information about at least the number and/or locations of the receiving devices (8) to a central or external monitoring apparatus and/or emergency call apparatus and two, three or more transmitting stations (7) are in communication with the receiving device (8), wherein the receiving device (8) is a personal mobile receiving device carried by the person, and carrying out the communication with each transmitting station (7) by means of an appropriate software program installed on the mobile receiving device, wherein the software program has an emergency lighting system app for communication between the transmitting station (7) and the receiving device (8) and is downloaded when the building (2) is entered.

16. Method according to claim 15, **characterised by** transmission of the data by means of Bluetooth low energy communication and/or optical communication.

17. Method according to claim 15 or 16, **characterised by** the carrying out of steps ii), iii) and iv) between receiving devices (8), wherein one receiving device operates as transmitting station (7).

18. Method according to any of the preceding claims 15 to 17, **characterised by** the determining of a location and/or identification of the receiving device (8) by one or more transmitting stations (7) at least in step ii).

19. Method according to any of the preceding claims 15 to 18, **characterised by** representation of the data in step iv) according to the principle of two or more senses.

## Revendications

1. Système d'éclairage de secours (1) dans un bâtiment (2) avec au moins une pluralité de luminaires de sécurité et de signalisation d'évacuation (4), un dispositif de surveillance (5) et un système de batterie (6), dans lequel le système d'éclairage de secours (1) présente une pluralité de stations d'émission (7), appelées Beacons, pour la communication sans fil avec au moins un dispositif de réception (8) d'une personne au moins à l'intérieur du bâtiment (2), au moins pour le guidage ou le changement de voie d'évacuation, dans lequel chaque station d'émission (7) est affectée à au moins un luminaire de sécurité ou de signalisation d'évacuation (4) ou est disposée dans un tel luminaire (4), et des informations sont transmises de chaque station d'émission (7) au dispositif de réception (8) pour la représentation graphique d'une voie d'évacuation, d'un symbole d'évacuation, d'un message vocal ou textuel, d'un signal acoustique ou optique, d'un numéro d'urgence, dans lequel le dispositif de réception (8) est identifiable ou localisable, dans lequel le dispositif de réception (8) est enregistré à l'entrée du bâtiment (2) et la station d'émission (7) ou le dispositif de surveillance (5) transmet des informations sur au moins le nombre et les positions des dispositifs de réception (8) à un dispositif de surveillance central ou externe ou à un dispositif d'appel d'urgence et au moins deux stations d'émission (7) sont en liaison de communication avec un dispositif de réception (8), dans lequel le dispositif de réception (8) est un dispositif de réception mobile propre à et porté par une personne et la communication avec chaque station d'émission peut être effectuée au moyen d'un logiciel correspondant installé sur le dispositif de réception mobile, dans lequel le système d'éclairage de secours (1) présente un dispositif d'appel d'application (12) pour installer une application de système d'éclairage de secours en tant qu'un tel logiciel sur le dispositif de réception (8) pour la communication avec la station d'émission (7), dans lequel l'application de système d'éclairage de secours est de préférence conçue en tant qu'application standard pour dispositifs de réception (8) avec différents systèmes d'exploitation.

2. Système d'éclairage de secours selon la revendication 1, **caractérisé en ce que** la station d'émission (7) est conçue en tant qu'« unité de communication Bluetooth à faible consommation d'énergie » (15) ou en tant qu'unité de communication optique.

3. Système d'éclairage de secours selon la revendication 1 ou 2, **caractérisé en ce que** l'unité de communication optique présente une ou plusieurs LED qui peuvent être commandées par un contrôleur de LED correspondant.

4. Système d'éclairage de secours selon l'une quelconque des revendications précédentes, **caractérisé en ce que** le dispositif de réception (8) est une tablette, un dispositif mobile, un pager, un dispositif d'affichage mobile ou similaire.

5. Système d'éclairage de secours selon l'une quelconque des revendications précédentes, **caractérisé en ce que** le système d'éclairage de secours (1) présente en outre au moins un dispositif de détection de fumée (9), un dispositif de détection d'incendie (10), un dispositif de détection de gaz, un capteur (11) ou similaire.

6. Système d'éclairage de secours selon l'une quelconque des revendications précédentes, **caractérisé en ce que** le dispositif de réception (8) peut être remplacé par une station d'émission (7).

7. Système d'éclairage de secours selon l'une quelconque des revendications précédentes, **caractérisé en ce que** la station d'émission (7) peut être mise à niveau pour chaque unité du système d'éclairage de secours (1) ou à n'importe quel endroit du bâtiment (2).

8. Système d'éclairage de secours selon l'une quelconque des revendications précédentes, **caractérisé en ce que** des informations sur les voies d'évacuation possibles dans chaque ou sur chaque station d'émission peuvent être stockées ou transmises dans chaque station d'émission (7) lors de l'installation et/ou de la configuration du système d'éclairage de secours (1) ou peuvent lui être transmises en particulier à partir du dispositif de surveillance (5).

9. Système d'éclairage de secours selon l'une quelconque des revendications précédentes, **caractérisé en ce que** la station d'émission (7) peut être allumée et éteinte et/ou la station d'émission (7) présente une portée de communication allant jusqu'à 10 m, de préférence jusqu'à 30 m et en particulier de préférence jusqu'à 50 m.

10. Système d'éclairage de secours selon l'une quelconque des revendications précédentes, **caractérisé en ce qu'**une alimentation électrique de la station d'émission (7) peut être mise en œuvre au moyen d'une pile bouton ou similaire.

11. Système d'éclairage de secours selon l'une quelconque des revendications précédentes, **caractérisé en ce qu'**une communication bidirectionnelle est établie entre le dispositif de réception (8) et la station d'émission (7).

12. Système d'éclairage de secours selon l'une quelconque des revendications précédentes, **caractérisé en ce que** des données de commande, l'état des luminaires, des ordres de commutation, des valeurs de capteur ou similaires peuvent être transmis et appelés à partir de la station d'émission (7).

13. Système d'éclairage de secours selon l'une quelconque des revendications précédentes, **caractérisé en ce que** la station d'émission (7) peut être remplacée en tant que maître ou esclave par rapport aux autres stations d'émission (7).

14. Système d'éclairage de secours selon l'une quelconque des revendications précédentes, **caractérisé en ce qu'**un dispositif de réception (8) peut ou doit enregistrer une personne entrant dans un bâtiment (2) avec un dispositif d'enregistrement d'entrée (17).

15. Procédé de communication entre un système d'éclairage de secours (1) dans un bâtiment (2) avec une pluralité de luminaires de sécurité ou de signalisation d'évacuation (4), un dispositif de surveillance (5) et un système de batterie (6) et au moins un dispositif de réception (8) d'une personne au moins à l'intérieur du bâtiment (2), avec les étapes suivantes :
i) surveillance du bâtiment (2) concernant de la fumée, un incendie ou d'autres influences empêchant le guidage d'une voie d'évacuation par des luminaires de sécurité et/ou de signalisation d'évacuation ;
ii) établissement d'une liaison entre au moins une station d'émission (7) du système d'éclairage de secours (1) et le dispositif de réception (8), dans lequel chaque station d'émission (7) est affectée à un ou plusieurs luminaires de sécurité ou de signalisation d'évacuation (4) ou est disposée dans un tel luminaire (4) ;
iii) transmission au moins de données de guidage et de changement de voie d'évacuation, d'informations sur la représentation graphique d'une voie d'évacuation ou d'un symbole d'évacuation, d'un message vocal ou textuel, d'un signal acoustique ou optique, d'un numéro d'urgence au dispositif de réception (8), de préférence à une pluralité de dispositifs de réception (8) à partir de la station d'émission (7), et
iv) représentation ou reproduction des données sur le dispositif de réception (8) au moins en tant que voie d'évacuation, symbole de voie d'évacuation, notification vocale ou textuelle, signal acoustique ou optique, dans lequel le dispositif de réception (8) est enregistré lors de l'entrée dans le bâtiment (2) et la station d'émission (7) ou le dispositif de surveillance (5) transmet des informations sur au moins le nombre et/ou les positions des dispositifs de réception (8) à un dispositif de surveillance central ou externe et/ou à un dispositif d'appel d'urgence et deux, trois stations d'émission (7) ou plus sont en liaison de communication avec le dispositif de réception (8), dans lequel le dispositif de réception (8) est un dispositif de réception mobile propre à et porté par la personne, et mise en œuvre de la communication avec chaque station d'émission (7) au moyen d'un logiciel correspondant installé sur le dispositif de réception mobile, dans lequel le logiciel présente une application de système d'éclairage de secours pour la communication entre station d'émission (7) et dispositif de réception (8) et est téléchargé à l'entrée du bâtiment (2).

16. Procédé selon la revendication 15, **caractérisé par** la transmission des données au moyen d'une communication Bluetooth à faible consommation d'énergie et/ou d'une communication optique.

17. Procédé selon la revendication 15 ou 16, **caractérisé par** la mise en œuvre des étapes ii), iii) et iv) entre des dispositifs de réception (8), dans lequel un dispositif de réception fonctionne en tant que station d'émission (7).

18. Procédé selon l'une quelconque des revendications précédentes 15 à 17, **caractérisé par** la détermination d'une position et/ou l'identification du dispositif de réception (8) par une ou plusieurs stations d'émission (7) au moins à l'étape ii).

19. Procédé selon l'une quelconque des revendications précédentes 15 à 18, **caractérisé par** la représentation des données à l'étape iv) selon le principe des deux sens ou plus.
